# EUROPÄISCHE PATENTSCHRIFT

(11) **EP 2 777 843 B1**
(45) Veröffentlichungstag und Bekanntmachung des Hinweises auf die Patenterteilung: **30.09.2015**
(21) Anmeldenummer: 13159480.6
(22) Anmeldetag: 15.03.2013
(51) Int. Cl.: B22C 9/10, B22D 19/00

(54) **Verfahren und Vorrichtung für das Verfahren zur Herstellung eines Gusswerkstücks**
Method and device for the method for producing a cast workpiece
Procédé et dispositif pour le procédé de fabrication d'une pièce coulée

(43) Veröffentlichungstag der Anmeldung: 17.09.2014
(73) Patentinhaber: ZF Friedrichshafen AG, 88038 Friedrichshafen (DE)
(72) Erfinder: Wlatzlak, Daniel, 90471 Nürnberg (DE); Hoffmann, Michael, 91710 Gunzenhausen (DE)

(56) Entgegenhaltungen:
- DE-A1- 4 322 181
- DE-A1-102006 034 341
- JP-A- S59 144 553

## Beschreibung

Die Erfindung betrifft Verfahren und Vorrichtung für das Verfahren zur Herstellung eines Gusswerkstücks.

Generell können Gusswerkstücke in einer Wandung auch Strömungskanäle oder Hohlbereiche aufweisen. Bei einem Druckgussbauteil mit einem Hohlbereich oder mit einem Strömungskanal können z. B. zwei Herstellungswege beschritten werden.

Bei einem exakt geraden Strömungskanal kann ein Werkzeug einen entsprechenden Kern aufweisen, der den Strömungskanal bilden soll. Diese Vorgehensweise lässt nur einfache gerade Kanalformen zu. Auch die Kanallänge ist beschränkt, da der Kern aus dem Werkstück entfernt werden muss.

Ein verbreitetes Fertigungsverfahren sieht so aus, dass ein Hohlkörper, der den zu fertigenden Strömungskanal im Druckgussbauteil abbilden soll, als Vormontagebauteil hergestellt und in das Druckgusswerkzeug eingesetzt wird. Der in die Druckgussform eingeschlossene Werkstoff umschließt den Hohlkörper, der in der Wandung des Druckgussbauteils verbleibt. Folglich muss der vorgefertigte Hohlkörper eine Qualität, insbesondere Maßhaltigkeit aufweisen, die dem Endprodukt entspricht.

Ein vorgefertigter Hohlkörper, insbesondere mit einer komplizierten räumlichen Ausgestaltung, unterliegt einer gewissen Fertigungstoleranz, die sich z. B. auch bei den Biegeradien widerspiegeln. Zwar werden Fehlteile nach Möglichkeit schon vor der Zuführung in den Produktionsablauf aussortiert, jedoch ist nicht jede maßliche Abweichung sogleich erfassbar. Im Produktionsablauf werden die Hohlkörper unsortiert angeliefert und einem Magazin zugeführt. Geringfügige Abweichungen würden bei der Zuführung in das Magazin ausgeglichen, so dass der Hohlkörper dann in das Magazin passt.

Im weiteren Produktionsablauf entnimmt ein Bestückungsroboter den Hohlkörper mittels einer Greifzange und führt den Hohlkörper zum Druckgusswerkzeug. Sollte z. B. der Hohlkörper aufgrund der Formabweichung nicht exakt in das Werkzeug einsetzbar sein, beispielsweise ein Hohlende nimmt nicht die vorbestimmte Montageposition ein, dann kann im einfachsten Fall durch eine Sensorik am Druckgusswerkzeug oder der Druckgussvorrichtung eine Fehlermeldung abgegeben werden. Infolgedessen vergrößert sich die Stillstandzeit zwischen zwei zu fertigenden Druckgussbauteilen, so dass z. B. die Druckgussform unerwünscht abkühlt. Bei geringeren Formabweichungen wird zwar das Druckgusswerkstück hergestellt, doch passen dann ggf. nicht die Kanalmaße. Dann liegt ein Fehlteil vor, das nur noch eingeschmolzen werden kann.

Eine Fehlerquelle kann z. B. darin liegen, dass die Greifzange den Hohlkörper zwar fassen kann, aber durch eine unglückliche Kombination von Formfehlern der Hohlkörper schief in das Druckgusswerkzeug eingesetzt würde. Eine naheliegende Idee könnte man darin sehen, dass man den Hohlkörper mit Werkzeugflächen versieht, über die der Hohlkörper von der Greifzange eindeutig gefasst werden könnte. Derartige Werkzeugflächen würden den Hohlkörper nochmals verteuern und hätten auch negative Auswirkungen auf die Strömungsquerschnitte eines zu erzeugenden Strömungskanals.

Aus der JP S59 144553 A ist eine Vorrichtung für ein Verfahren zur Herstellung eines Gussbauteils mit einer Wandung in der mindestens eine Hohlkammer eingeformt ist, bekannt. Dabei bildet ein Hohlkörper eine Hohlkammer in einem Gusswerkzeug ab. Dem Gusswerkzeug wird flüssiger Werkstoff zugeführt, der den Hohlkörper umschließt.

In der JP S59 144553 ist eine Tragvorrichtung für den Hohlkörper offenbart. Die Tragvorrichtung bestimmt zusammen mit einem Deckel die exakte Position des Hohlkörpers. Zwischen einem Unterkasten und dem Deckel wird Formsand eingeführt, der den Hohlkörper zusätzlich fixiert. Anschließend wird die Tragvorrichtung entfernt und der Unterkasten wieder angeschlossen, so dass ein Freiraum vorliegt, der mit dem flüssigen Werkstück aufgefüllt wird.

Die DE 102006 034 341 beschreibt ein Verfahren zum Herstellen eines gegossenen Bauteiles mit einem eingegossenen Rohr in einem Gießverfahren mit verlorenen Formen und Dauermodul oder einem Gießverfahren mit Dauerformen, bei welchem eine feste Kernform in einer geteilten Außenform gelagert wird. Um das Problem der Lageveränderung des Rohres während des Gießens des Bauteils zu lösen, wird in die Außenform bzw. die Kernform eine gesonderte Rohrhalterung integriert wird. Das Rohr wird in einen Halteabschnitt der Rohrhalterung eingesetzt, der derart ausgebildet wurde, dass er örtlich den Außenumfang des Rohres mindestens teilweise und mit geringem Spiel umgibt, so dass sich das Rohr beim Gießen in Achsrichtung ausdehnen kann, jedoch gegen durch die Auftriebskräfte des flüssigen Gussmaterials bedingte Verschiebungen in radialen Richtungen gesichert ist. Anschließend wird das Bauteil mit dem jeweiligen Verfahren gegossen.

Aus der DE 43 22 181 A1 ist eine Vorrichtung zum Greifen eines Gießereikerns, insbesondere eines Sohlenkerns, mit einer Spannmittel aufweisenden Spanneinrichtung bekannt, wobei der Kern mindestens eine Ausnehmung, eine Öffnung, einen Durchgang oder dgl. aufweist, in die bzw. in den die Spanneinrichtung mit den Spannmitteln eingreift. Zur automatischen Handhabung von Kernen, insbesondere zur vollautomatischen Paketierung, bei einfachster Konstruktion und unter Vermeidung einer Beschädigung der Kerne bei der Handhabung ist die Vorrichtung derart ausgebildet, dass die Spannmittel als gegen die Innenwandung des Kerns vorzugsweise formschlüssig drückbare Spannbacken ausgeführt sind.

Die Aufgabe der vorliegenden Erfindung ist es, das aus dem Stand der Technik bekannte Fertigungsproblem zu beheben.

Erfindungsgemäß wird die Aufgabe durch die Merkmale des Patentanspruchs 1 gelöst.

Schon außerhalb des Gusswerkzeugs ist die Position des Hohlkörpers definiert. Sollte es schon bei diesem Verfahrensschritt ein Problem auftreten, da der Röhrkörper aufgrund einer fehlerhaften Geometrie vom Transportmittel nicht aufgenommen werden kann, dann ließe sich durch den Einsatz eines zweiten Transportmittels, das zeitgleich oder mit einem geringen Zeitversatz eingesetzt würde, ein weiterer Hohlkörper dem Druckgusswerkzeug zuführen. Es wird davon ausgegangen, dass zeitnah wohl kaum zwei Fehlteile nacheinander auftreten würden. Folglich könnte der Zuführprozess in das Druckgusswerkzeug unterbrechungsfrei gehalten werden, so dass am Druckgusswerkzeug keine unnötigen Abkühlphasen hinzunehmen sind.

Im Hinblick auf eine lückenlose definierte Montagebewegung des Hohlkörpers übernimmt das Übernahmewerkzeug vom Transportmittel die Führungsposition für die Phase, wenn der Hohlkörper im Gusswerkzeug seine vorbestimmte Montageposition erreicht hat.

Gemäß einem vorteilhaften Unteranspruch wird der Hohlkörper in das Transportmittel gezogen. Sollte der Hohlkörper maßliche Abweichungen aufweisen, dann kann der Hohlkörper durch die Zugbewegung vom Transportmittel aufgenommen werden. Die Zwangsführungsfunktion des Transportmittels sorgt dafür, dass geringfügige Abweichungen von dem in Grenzen elastischen Hohlkörper ausgeglichen werden.

In weiterer vorteilhafter Ausgestaltung des Verfahrens wird der Hohlkörper mittels eines Schiebewerkzeugs aus dem Transportmittel bewegt. Das Schiebewerkzeug kann einerseits konstruktiv einfach ausgeführt werden und verschleißarm hohe Montagekräfte ausführen. In einer bevorzugten Ausführungsform ist das Schiebewerkzeug als ein verschiebbarer Anschlag ausgeführt.

Bei einer Vorrichtung zur Durchführung des Verfahrens gemäß dem Nebenanspruch 4 weist das Transportmittel Führungsflächen auf, an denen der Hohlkörper anliegt. Damit muss die Vorrichtung, die den Hohlkörper in das Transportmittel bewegt, keine Führungsfunktion übernehmen. Folglich vereinfachen sich die Greiffunktion und damit auch der Greifer für die Einführbewegung in das Transportmittel.

In weiterer Ausgestaltung der Erfindung weisen die Führungsflächen einander zugewandte Freischnitte auf, durch die mindestens ein abgewinkelter Abschnitt des Hohlkörpers aus den Führungsflächen austreten kann. Der Vorteil dieser Maßnahme besteht darin, dass auch ein u-förmiger Hohlkörper durch eine einfache Zugbewegung in das Transportmittel bewegt werden kann.

Zum lückenlosen Transport und Übergabe des Hohlkörpers in das Gusswerkzeug weist das Transportmittel mindestens eine Formschlussfläche auf, die mit einer Formschlussgegenfläche des Übernahmewerkzeugs zusammenwirkt.

Des Weiteren weist das Übernahmewerkzeug ein Aufnahmeprofil für die Anschlussflächen des Hohlkörpers auf. Es läuft somit stets eine definierte Übergabe des Hohlkörpers vom Transportmittel an das Gusswerkzeug ab. Als Anschlussflächen des Hohlkörpers sind bevorzugt seine beiden Enden vorgesehen.

Man kann vorsehen, dass die Vorrichtung eine Sensorik aufweist, die mindestens einen Bewegungsparameter des Schiebewerkzeugs erfasst. Damit lässt sich erkennen, ob in dem Transportmittel überhaupt ein Bauteil vorhanden ist und zusätzlich die Montageposition im Gusswerkzeug erreicht ist, indem zum Beispiel ein Kraftanstieg am Schiebewerkzeug gemessen wird.

Anhand der folgenden Figurenbeschreibung soll die Erfindung näher erläutert werden.

Es zeigt:
- Fig. 1: Transportmittel für die Zufuhr eines Hohlkörpers in ein Gusswerkzeug
- Fig. 2: Schnittdarstellung zur Fig. 1
- Fig. 3: Darstellung eines Teils des Verfahrensablaufs.

Zur Herstellung eines Strömungskanals in einer Wandung eines Gussbauteils wird ein Hohlkörper 1 verwendet, der mit seiner Innenwandung den Strömungskanal abbildet. Dazu wird ein Hohlkörper 1 hergestellt, der exakt den vorbestimmten Strömungskanal einhüllt. Der Hohlkörper 1 besteht bevorzugt aus einem metallischen Werkstoff. Um den Herstellungsprozess zu vereinfachen, wird der Hohlkörper 1 einem Magazin 3 zugeführt, in dem der Hohlkörper 1 eine definierte Montageausgangsstellung einnimmt. In dem Magazin 3 stehen die z. B. u-förmigen Hohlkörper aufrecht. Für die Montagebewegung des Hohlkörpers in ein Gusswerkzeug 5 wird der Hohlkörper 1 von einem Transportmittel 7 aufgenommen.

In den Figuren 2 und 3 ist das Transportmittel 7 in verschiedenen Ansichten dargestellt. Für den speziellen Fall des u-förmigen Hohlkörpers 1 verfügt das Transportmittel über Führungsflächen 9; 11, die zwei offene Führungsnuten 13; 15 bilden. Der Hohlkörper 1 liegt während der Montagebewegung in das Gusswerkzeug 5 an den Führungsflächen 9; 11 an, wie die Fig. 2 zeigt. Die Führungsflächen 9; 11 weisen einander zugewandte Freischnitte 17; 19 auf, durch die mindestens ein abgewinkelter Abschnitt 21 des Hohlkörpers 1 aus den Führungsflächen 9; 11 bzw. Führungsnuten 13; 15 austreten kann. Der abgewinkelte Bereich 21 wird von einem Verbindungssteg des Hohlkörpers 1 gebildet, der zwei parallele Strömungsabschnitte 23; 25 verbindet. Selbstverständlich kann der Hohlkörper 1 auch eine völlig abweichende Körperkontur aufweisen. Die Führungsflächen 9; 11 bilden einen Hohlkörper 1 mit einer bestimmungsgemäßen Hüllkurve ab. Selbstverständlich ist in der Bemessung und der Winkelposition der Führungsflächen 9; 11 eine gewisse Fertigungstoleranz des Hohlkörpers 1 eingeflossen.

Endseitig verfügt das Transportmittel 7 über mindestens eine Formschlussfläche 27, die mit einer Formschlussgegenfläche 29 eines Übernahmewerkzeugs 31 als Teil des Gusswerkzeugs 5 eine Formschlussverbindung eingehen kann. In dieser beispielhaften Ausgestaltung des Transportmittels 7 ist die Formschlussfläche als eine Zapfenhülse ausgeführt, die in eine Aufnahmehülse als Übernahmewerkzeug 31 eingreifen kann. Dabei zentriert die Aufnahmehülse die Zapfenhülse des Transportmittels 7. Da in dem konkreten Ausführungsbeispiel an dem Transportmittel 7 zwei Zapfenhülsen ausgeführt sind, ist der Hohlkörper bezogen auf alle Raumkoordinaten des Gusswerkzeugs 5 definiert geführt.

Das Übernahmewerkzeug 31 verfügt über ein Aufnahmeprofil 33 für Anschlusskörperbereiche 35 des Hohlkörpers 1. Bei dem gezeigten Beispiel kann das Aufnahmeprofil 33 z. B. als eine einfache Bohrung ausgeführt sein, wenn man davon ausgeht, dass die Wandung des Hohlkörpers an beiden Enden einen einfachen Kreisringquerschnitt bildet. Man kann natürlich auch vorsehen, dass das Aufnahmeprofil 33 eine Zapfenform darstellt, auf das der Hohlkörper aufgeschoben wird.

Das Verfahren beginnt damit, dass der Hohlkörper 1 von dem Transportmittel 7 aufgenommen wird. Bevorzugt wird das Transportmittel 7 in Überdeckung mit dem Hohlkörper 1 gebracht und dann aus dem Magazin 3, in dem die Hohlkörper 1 bereits die Grundausrichtung eingenommen haben, wie im zu fertigenden Gussteil, mittels eines Greifers 37 in das Transportmittel 7 gezogen. Dabei sorgen die Führungsflächen 9; 11 für eine exakte Position des Hohlkörpers 1 innerhalb des Transportmittels 7. Sollte der Hohlkörper 1 geringfügige Winkelfehler aufweisen, dann kann der Hohlkörper 1 mit seinem Verbindungsabschnitt 21 in das Transportmittel 7 eingezogen werden und mit der weiteren Einzugsbewegung richten die Führungsflächen 9; 11 den Hohlkörper 1 im Rahmen der Eigenelastizität aus.

Das Transportmittel 7 kann z. B. von einem Roboter aufgenommen werden, der das Transportmittel 7 zu dem offenen Gusswerkzeug 5 bewegt. Selbstverständliche wäre bei entsprechender Bauteilgröße auch eine händische Transportbewegung möglich. Wenn der Hohlkörper 1 in dem Transportmittel 7 die vorbestimmte Montageposition erreicht hat, dann sorgen die Formschlussfläche 27 des Transportmittels 7 und die mindestens eine Formschlussgegenfläche 29 für einen Formschluss des Transportmittels 7 in dem Übernahmewerkzeug 31 bzw. dem Gusswerkzeug 5. Wenn der Formschluss hergestellt ist, dann wird der Hohlkörper 1 mittels eines verschiebbaren Anschlags 39 als Schiebewerkzeug aus dem Transportmittel 7 bewegt. Die Anschlusskörperbereiche 35 des Hohlkörpers 1 greifen dabei in das Aufnahmeprofil 33 des Übernahmewerkzeugs 31.

Mittels einer Sensorik 41 kann die Verschiebebewegung des Anschlags 39 auf vielfältige Art und Weise überwacht werden. Z. B. kann mit einem optischen Sensor eine vorbestimmte Endposition des Anschlags 39 erfasst werden. Wird diese vorbestimmte Endposition nicht erreicht, dann ist davon auszugehen, dass der Hohlkörper 1 nicht korrekt an das Gusswerkzeug 5 übergeben wurde. Auch mittels einer Kraftmessung der Anschlagbewegung kann die vorbestimmte Endposition erkannt werden.

Mit dem Transportmittel 7 läuft die Zufuhr des Hohlkörpers 1 ausgehend von einem Teilevorrat, z. B. dem Magazin, bis in das Gusswerkzeug 5 stets kontrolliert ab, so dass eine Fehlstellung des Hohlkörpers 1 im Gusswerkzeug 5 weitestgehend eliminiert ist. Wenn der Hohlkörper 1 im Gusswerkzeug 5 fixiert ist, kann das Gusswerkzeug geschlossen und der flüssige Werkstoff zugeführt werden.

### Bezugszeichen

- 1: Hohlkörper
- 3: Magazin
- 5: Gusswerkzeug
- 7: Transportmittel
- 9: Führungsfläche
- 11: Führungsfläche
- 13: Führungsnuten
- 15: Führungsnuten
- 17: Freischnitte
- 19: Freischnitte
- 21: abgewinkelter Abschnitt
- 23: Strömungsabschnitt
- 25: Strömungsabschnitt
- 27: Formschlussfläche
- 29: Formschlussgegenfläche
- 31: Übernahmewerkzeug
- 33: Aufnahmeprofil
- 35: Anschlussköperbereich
- 37: Greifer
- 39: Anschlag
- 41: Sensorik

## Patentansprüche

1. Verfahren zur Herstellung eines Gussbauteils mit einer Wandung in der mindestens eine Hohlkammer eingeformt ist, wobei ein Hohlkörper (1), der die Hohlkammer abbildet, in ein Gusswerkzeug (5) eingeführt wird, und dem Gusswerkzeug flüssiger Werkstoff zugeführt wird, der den Hohlkörper (1) umschließt, wobei der Hohlkörper (1) für die Montagebewegung in das Gusswerkzeug (5) von einem Transportmittel (7) aufgenommen, in der der Hohlkörper (1) mit seinen Anschlusskörperbereichen (35) zwangsgeführt ist, **dadurch gekennzeichnet, dass** der Hohlkörper (1) mit seinen Anschlusskörperbereichen (35) aus dem Transportmittel (7) in ein Übernahmewerkzeug (31) als Teil des Gusswerkzeugs (5) bewegt wird.

2. Verfahren nach den Ansprüchen 1, **dadurch gekennzeichnet, dass** der Hohlkörper (1) in das Transportmittel (7) gezogen wird.

3. Verfahren nach Anspruch 1, **dadurch gekennzeichnet, dass** der Hohlkörper (1) mittels eines Schiebewerkzeugs (39) aus dem Transportmittel (7) bewegt wird.

4. Vorrichtung für ein Verfahren zur Herstellung eines Gussbauteils mit einer Wandung in der mindestens eine Hohlkammer eingeformt ist, wobei ein Hohlkörper (1), der die Hohlkammer abbildet, in ein Gusswerkzeug (5) eingeführt wird, und dem Gusswerkzeug flüssiger Werkstoff zugeführt wird, der den Hohlkörper (1) umschließt, wobei der Hohlkörper (1) für die Montagebewegung in das Gusswerkzeug (5) von einem Transportmittel (7) aufgenommen, in der der Hohlkörper (1) mit seinen Anschlusskörperbereichen (35) zwangsgeführt ist, wobei der Hohlkörper (1) mit seinen Anschlusskörperbereichen (35) aus dem Transportmittel (7) in ein Übernahmewerkzeug (31) als Teil des Gusswerkzeugs (5) bewegt wird, **dadurch gekennzeichnet, dass** das Transportmittel (7) Führungsflächen (9; 11) aufweist, an denen der Hohlkörper anliegt.

5. Vorrichtung nach Anpruch 4, **dadurch gekennzeichnet, dass** die Führungsflächen (9; 11) einander zugewandte Freischnitte (17; 19) aufweisen, durch die mindestens ein abgewinkelter Abschnitt (21) des Hohlkörpers (1) aus den Führungsflächen (9; 11) austreten kann.

6. Vorrichtung nach Anspruch 5, **dadurch gekennzeichnet, dass** das Transportmittel (7) mindestens eine Formschlussfläche (27) aufweist, die mit einer Formschlussgegenfläche (29) des Übernahmewerkzeugs (31) zusammenwirkt.

7. Vorrichtung nach Anspruch 5, **dadurch gekennzeichnet, dass** das Übernahmewerkzeug (31) ein Aufnahmeprofil (33) für die Anschlusskörperbereiche (35) des Hohlkörpers aufweist.

8. Vorrichtung nach Anspruch 5, **dadurch gekennzeichnet, dass** das Schiebewerkzeug (39) als ein verschiebbarer Anschlag ausgeführt ist.

9. Vorrichtung nach Anspruch 8, **dadurch gekennzeichnet, dass** die Vorrichtung eine Sensorik (41) aufweist, die mindestens einen Bewegungsparameter des Schiebewerkzeugs (39) erfasst.

## Claims

1. Method for producing a cast component with a wall in which at least one hollow chamber is formed, wherein a hollow body (1) that replicates the hollow chamber is introduced into a casting tool (5), and the casting tool is supplied with liquid material, which encloses the hollow body (1), wherein, for the installing movement into the casting tool (5), the hollow body (1) is taken up by a transporting means (7), in which the hollow body (1) is positively guided with its terminal body regions (35), **characterized in that** the hollow body (1) with its terminal body regions (35) is moved from the transporting means (7) into a take-over tool (31) as part of the casting tool (5).

2. Method according to Claim 1, **characterized in that** the hollow body (1) is pulled into the transporting means (7).

3. Method according to Claim 1, **characterized in that** the hollow body (1) is moved out of the transporting means (7) by means of a sliding tool (39).

4. Device for a method for producing a cast component with a wall in which at least one hollow chamber is formed, wherein a hollow body (1) that replicates the hollow chamber is introduced into a casting tool (5), and the casting tool is supplied with liquid material, which encloses the hollow body (1), wherein, for the installing movement into the casting tool (5), the hollow body (1) is taken up by a transporting means (7), in which the hollow body (1) is positively guided with its terminal body regions (35), wherein the hollow body (1) with its terminal body regions (35) is moved from the transporting means (7) into a take-over tool (31) as part of the casting tool (5), **characterized in that** the transporting means (7) has guiding areas (9; 11), against which the hollow body lies.

5. Device according to Claim 4, **characterized in that** the guiding areas (9; 11) have mutually facing clearances (17; 19), through which at least one angled-away portion (21) of the hollow body (1) can extend out of the guiding areas (9; 11).

6. Device according to Claim 5, **characterized in that** the transporting means (7) has at least one form-fitting face (27), which interacts with a mating form-fitting face (29) of the take-over tool (31).

7. Device according to Claim 5, **characterized in that** the take-over tool (31) has a receiving profile (33) for the terminal body regions (35) of the hollow body.

8. Device according to Claim 5, **characterized in that** the sliding tool (39) is configured as a displaceable stop.

9. Device according to Claim 8, **characterized in that** the device has a sensor unit (41), which senses at least one movement parameter of the sliding tool (39).

## Revendications

1. Procédé de fabrication d'une pièce coulée avec une paroi dans laquelle est formée au moins une cavité, dans lequel on introduit un corps creux (1), qui forme la cavité, dans un outil de coulée (5) et on introduit ans l'outil de coulée un matériau liquide, qui enveloppe le corps creux (1), dans lequel le corps creux (1) est saisi par un moyen de transport (7) pour le mouvement de montage dans l'outil de coulée (5), au cours duquel le corps creux (1) est guidé de force avec ses régions de corps de raccordement (35), **caractérisé en ce que** l'on déplace le corps creux (1) avec ses régions de corps de raccordement (35) hors du moyen de transport (7) dans un outil de réception (31) en tant que partie de l'outil de coulée (5).

2. Procédé selon la revendication 1, **caractérisé en ce que** le corps creux (1) est tiré dans le moyen de transport (7).

3. Procédé selon la revendication 1, **caractérisé en ce que** le corps creux (1) est déplacé hors du moyen de transport (7) au moyen d'un outil de poussée (39).

4. Dispositif pour un procédé de fabrication d'une pièce coulée avec une paroi dans laquelle est formée au moins une cavité, dans lequel le corps creux (1), qui forme la cavité, est introduit dans un outil de coulée (5), et un matériau liquide qui enveloppe le corps creux (1) est introduit dans l'outil de coulée, dans lequel le corps creux (1) est saisi par un moyen de transport (7) pour le mouvement de montage dans l'outil de coulée (5), au cours duquel le corps creux (1) est guidé de force avec ses régions de corps de raccordement (35), dans lequel le corps creux (1) est déplacé avec ses régions de corps de raccordement (35) hors du moyen de transport (7) dans un outil de réception (31) en tant que partie de l'outil de coulée (5), **caractérisé en ce que** le moyen de transport (7) présente des faces de guidage (9; 11), sur lesquelles le corps creux est appliqué.

5. Dispositif selon la revendication 4, **caractérisé en ce que** les faces de guidage (9; 11) présentent des découpes libres (17; 19) tournées l'une vers l'autre, par lesquelles au moins une partie coudée (21) du corps creux (1) peut sortir des faces de guidage (9; 11).

6. Dispositif selon la revendication 5, **caractérisé en ce que** le moyen de transport (7) présente au moins une face d'emboîtement (27), qui coopère avec une face d'emboîtement opposée (29) de l'outil de réception (31).

7. Dispositif selon la revendication 5, **caractérisé en ce que** l'outil de réception (31) présente un profil de réception (33) pour les régions de corps de raccordement (35) du corps creux.

8. Dispositif selon la revendication 5, **caractérisé en ce que** l'outil de poussée (39) est réalisé sous la forme d'une butée déplaçable.

9. Dispositif selon la revendication 8, **caractérisé en ce que** le dispositif présente un système de détection (41), qui détecte au moins un paramètre de mouvement de l'outil de poussée (39).
